# EUROPÄISCHE PATENTSCHRIFT

(11) **EP 2 650 980 B1**
(45) Veröffentlichungstag und Bekanntmachung des Hinweises auf die Patenterteilung: **12.01.2022**
(21) Anmeldenummer: 13156892.5
(22) Anmeldetag: 27.02.2013
(51) Int. Cl.: H01R 25/00, H01R 31/06, H01R 13/68, H01R 13/713

(54) **VERLÄNGERUNGSKABEL**
EXTENSION CABLE
CÂBLE DE RALLONGE

(30) Priorität: 12.04.2012 DE 102012103164; 23.05.2012 DE 102012010060
(43) Veröffentlichungstag der Anmeldung: 16.10.2013
(73) Patentinhaber: REV Ritter GmbH, 63776 Mömbris (DE)
(72) Erfinder: Ritter, Frank, 63865 Bessenbach (DE); Ritter, Michael, 63776 Mömbris (DE); Bohlig, Michael, 63826 Geiselbach (DE)
(74) Vertreter: Friderichs, Gunther

(56) Entgegenhaltungen:
- WO-A1-03/010859
- DE-A1-102008 059 084
- DE-U1-202008 006 583
- DE-U1-202009 011 467
- DE-U1-202010 012 018
- GB-A- 2 456 793
- TW-U- M 379 790
- US-A- 5 844 765
- US-A1- 2002 127 917
- US-A1- 2009 215 319

## Beschreibung

### Gebiet der Erfindung

Die Erfindung betrifft ein Verlängerungskabel, insbesondere ein Verlängerungskabel für Schutzkontaktsteckdosen.

### Hintergrund der Erfindung

Verlängerungskabel, wie diese im Haushalt und gewerblichen Bereich verwendet werden, sind bekannt. Es handelt sich dabei insbesondere um Verlängerungskabel für Schutzkontaktstecker-Steckdosensysteme, insbesondere vom Stecker-Typ F bzw. CEE 7/4.

Der grundsätzliche Aufbau derartiger Schutzkontaktsteckdosensysteme ist dem Fachmann bekannt.

Verlängerungskabel umfassen in der Regel einen Stecker, der über ein flexibles Kabel mit einer Steckdose oder Steckdosenleiste verbunden ist. Mit derartigen Verlängerungskabeln kann ein Steckdosenanschluss an einer gewünschten Stelle zur Verfügung gestellt werden. Im Falle der Verwendung einer Steckdosenleiste kann diese zudem auch dazu dienen, die Zahl der Steckdosen zu erhöhen, um mehrere Geräte anschließen zu können.

Nachteilig ist, dass durch den Stecker des Verlängerungskabels die wandseitige Steckdose blockiert ist und an dieser Stelle kein Gerät mehr eingesteckt werden kann.

Um an einer Steckdose mehrere Anschlüsse bereitzustellen, sind darüber hinaus Adapter bekannt, die sich in eine Steckdose einsetzen lassen und mehrere Anschlussdosen aufweisen. Wird nunmehr gleichzeitig eine Verlängerung benötigt, ist nunmehr denkbar, in den Adapter ein Verlängerungskabel einzustecken. Eine derartige Kaskadierung von Adaptern und Verlängerungskabeln ist aber nicht zulässig und kann insbesondere aufgrund der Tatsache, dass eine Mehrzahl von Stromverbrauchern mit hohem Stromverbrauch an einer Steckdose angeschlossen werden können, zu Gefahren führen.

Das Dokument DE 20 2010 012 018 U1 zeigt eine Verlängerungsleitung mit einem Stecker, welcher rückseitig eine Steckdose aufweist. Das Dokument GB 2 456 793 A zeigt eine Stromversorgung mit einem Netzgerät, das rückseitig eine Steckdose aufweist. Das Dokument

US 2002/0127917 A1 zeigt eine Steckverbindung mit einer Überlastsicherung, die einen Bimetallkontakt umfasst. Dokument US 5,844,765 zeigt einen Stecker mit einer Schutzschaltung.

### Aufgabe der Erfindung

Der Erfindung liegt demgegenüber die Aufgabe zugrunde, die vorstehend genannten Nachteile des Standes der Technik zumindest zu reduzieren.

Es ist insbesondere eine Aufgabe der Erfindung, ein einfach aufgebautes und sicheres Verlängerungskabel bereitzustellen, bei welchem die Steckdose, in welche das Verlängerungskabel eingesteckt wird, nicht blockiert wird.

### Zusammenfassung der Erfindung

Die Erfindung wird bereits durch ein Verlängerungskabel nach Anspruch 1 gelöst.

Bevorzugte Ausführungsformen und Weiterbildungen der Erfindung sind Gegenstand der Unteransprüche.

Die Erfindung betrifft ein Verlängerungskabel, welches als Verlängerungskabel für eine Schutzkontaktsteckdose, insbesondere vom Stecker-Typ F, ausgebildet ist.

Das Verlängerungskabel umfasst einen Stecker. Bei Schutzkontaktsteckdosen umfasst dieser Stecker üblicherweise zwei Anschlusskontakte, nämlich Phase und Null sowie einen geerdeten Schutzleiter.

Der Stecker umfasst ein Gehäuse, welches aus einem dielektrischen Material wie einem Kunststoff ausgebildet ist und in welchem die stromführenden Kontakte sowie der Schutzleiter gehalten sind.

In dieses Gehäuse ist ein biegsames Kabel eingeführt, mit dem die Kontakte des Steckers angeschlossen sind.

Um als Verlängerungskabel diesen zu können, ist ferner auf der anderen Seite des Kabels eine Steckdose vorgesehen. Diese hat üblicherweise ebenfalls ein dielektrisches Gehäuse, in welches das Kabel eingeführt ist.

Vorzugsweise sind die beiden Gehäuse über das Kabel direkt miteinander verbunden, derart dass die Verbindung nicht getrennt werden kann, ohne eines der beiden Gehäuse zu öffnen.

Gemäß der Erfindung ist in dem Gehäuse des Steckers eine weitere Steckdose angeordnet.

Die Steckdose des Verlängerungskabels ist mithin als Durchgangssteckdose ausgebildet und umfasst eine Steckdose, die ermöglicht, dass an der Stelle der Wandsteckdose, in welche das Verlängerungskabel eingesetzt wird, weiter Geräte eingesteckt werden können.

Vorzugsweise ist die weitere Steckdose auf einer dem Stecker gegenüberliegenden Seite angeordnet, die Einsteckposition ist mithin dieselbe.

Durch die Integration der Steckdose in das Gehäuse des Steckers wird eine ungewollte Kaskadierung eines Adapters mit einem Verlängerungskabel verhindert.

Gemäß der Erfindung ist die erste Steckdose, also die Steckdose welche am äußeren Ende des Verlängerungskabels sitzt, Teil einer Steckdosenleiste. Mithin dient das Verlängerungskabel nicht alleine einer Verlängerung bei gleichzeitiger Erhaltung des Platzes der Wandsteckdose, sondern als Mehrfachsteckdose, um mehrere Geräte einzustecken.

Bei einer Weiterbildung der Erfindung ist in dem Gehäuse des Steckers ein Überlastschutz angeordnet.

Der Überlastschutz kann als Sicherung oder Sicherungsautomat ausgebildet sein.

Bei einer Ausführungsform, die nicht Teil der Erfindung ist, ist der Überlastschutz als Schmelzsicherung ausgebildet, insbesondere als Glasrohrsicherung.

Eine derartige Schmelzsicherung hat eine kompakte Bauform und kann im Gehäuse des Steckers integriert werden, ohne dass sich die Größe des Gehäuses wesentlich ändert.

Über den Überlastschutz wird insbesondere bei unzulässiger Kaskadierung des Verlängerungskabels sichergestellt, dass nicht aufgrund eines zu großen Stromflusses die Gefahr von Überhitzungen des Verlängerungskabels selbst oder der hausseitigen Leitungen und/oder Kontakte eintritt.

Der Überlastschutz ist stromseitig sowohl vor der Steckdose am Ende des Verlängerungskabels als auch vor der weiteren Steckdose, die in dem Gehäuse des Steckers integriert ist, angeordnet.

Vorzugsweise ist der Überlastschutz über eine Gehäuseseite zugänglich, auf welcher der Stecker angeordnet ist.

Sofern nunmehr der Stecker in die Wanddose eingesetzt ist, ist der Überlastschutz, insbesondere die Schmelzsicherung nicht mehr zugänglich. Ein Manipulieren am Überlastschutz wird also verhindert, solange das Verlängerungskabel eingesteckt ist.

Ein als Schmelzsicherung ausgestalteter Überlastschutz kann insbesondere hinter einer Abdeckung aus einem dielektrischen Material angeordnet sein. Die Abdeckung kann ein Fenster enthalten, welches insbesondere Sicht auf den transparenten Teil einer Glasrohrsicherung ermöglicht. Da in diesem Bereich die Schmelzsicherung aus einem dielektrischen Material ausgebildet ist, kann das Fenster als einfache Öffnung ausgebildet sein.

Bei einer Weiterbildung weist die Abdeckung einen Halter für die Schmelzsicherung auf, so dass die Schmelzsicherung beim Entfernen der Abdeckung zusammen mit der Abdeckung mit entfernt wird. So wird verhindert, dass die Abdeckung einzeln, d.h. ohne die Schmelzsicherung entfernt werden kann, was unter Umständen dazu führen könnte, dass stromführende Bereiche der Schmelzsicherung, wie die Kontakte, zugänglich sind.

Gemäß der Erfindung ist als Überlastsicherungsschutz eine Thermosicherung im Gehäuse der Durchgangssteckdose angeordnet.

Die Thermosicherung ist vorzugsweise über einen Rückstellmechanismus rückstellbar. Insbesondere ist ein Rückstellstift vorgesehen. Vorzugsweise ist der Rückstellmechanismus auf der steckerseitigen Seite der Durchgangssteckdose angeordnet. So ist die Gefahr von Manipulationen, um das Auslösen der Thermosicherung zu verhindern oder zu verzögern, geringer.

Thermosicherungen als solche sind bekannt. Diese verfügen in der Regel über einen Bimetallstreifen mittels dessen bei rückstellbaren Thermosicherungen ein Schaltvorgang ausgelöst wird, der erst nach Abkühlen des Bimetallstreifens durch den Benutzer rückgängig gemacht werden kann, so dass wieder eine elektrische Verbindung herstellbar ist.

Gegenüber der vorstehend erwähnten Schmelzsicherung hat der Thermoschalter den Vorteil, dass der Benutzer kein Ersatzteil benötigt. Vielmehr kann die Funktion des Verlängerungskabels durch Rücksetzen der Thermosicherung wiederhergestellt werden.

Bei einer Weiterbildung der Erfindung ist in dem Gehäuse des Steckers ein Netzfilter integriert, um unerwünschte Frequenzen zu blockieren.

Weiter ist denkbar in dem Gehäuse des Steckers einen Überspannungsschutz zu integrieren.

Gemäß der Erfindung ist zumindest die Steckdose im Gehäuse des Steckers, mit einem Einsteckschutz umgeben, der das Einstecken eines Gehäuses mit größeren Abmessungen als ein Stecker selbst blockiert.

Im einfachsten Fall ist hierzu die Steckdose abschnittsweise mit einem Steg umgeben.

Wenn man ein etwas größeres Gehäuse, wie beispielsweise das vorstehend erwähnte Gehäuse mit einem Überlastschutz oder eine Zeitschaltuhr oder einen Adapter mit mehreren Steckdosen, versucht in das Gehäuse einzustecken, ist dieses aufgrund der größeren Gehäusemaße nicht möglich, da das Gehäuse am Steg anstößt.

So kann in vielen Fällen eine unzulässige Kaskadierung, insbesondere von mehreren Verlängerungskabeln, untereinander verhindert werden.

### Beschreibung der Zeichnungen

Die Erfindung soll im Folgenden Bezug nehmend auf die Zeichnungen Fig. 1 bis Fig. 8 anhand schematisch dargestellter Ausführungsbeispiele näher erläutert werden.

Fig. 1 zeigt eine perspektivische Ansicht eines Ausführungsbeispiels eines Verlängerungskabels 1, wie es nicht Gegenstand der Erfindung ist.

Das Verlängerungskabel umfasst eine Leitung 2 sowie eine Steckdose 3, welche als Schutzkontaktsteckdose ausgebildet ist.

Mittels eines Steckers 5 wird das Verlängerungskabel beispielsweise an einer in einer Wand vorhandenen Steckdose angeschlossen werden.

Die Steckdose ist als Durchgangssteckdose 4 ausgebildet und umfasst auf der dem Stecker 5 gegenüberliegenden Seite eine weitere Steckdose 6, welche mit der Steckdose 3 parallel geschaltet ist.

Durch die weitere Steckdose 6 ist wandseitig weiterhin eine Steckdose vorhanden.

Die Durchgangssteckdose 4 umfasst einen Überlastschutz, wie im Folgenden noch näher erläutert wird.

Fig. 2 zeigt eine weitere perspektivische Ansicht eines Ausführungsbeispiels der Erfindung.

Zu erkennen ist das Gehäuse 9 der Durchgangssteckdose 4.

Dieses ist über ein Kabel 2 mit einer Steckdosenleiste 7 verbunden.

In diesem Ausführungsbeispiel umfasst die Steckdosenleiste 7 drei Steckdosen 3a, 3b, 3c. Es versteht sich aber auch, dass die Steckdosenleiste eine höhere oder niedrigere Anzahl an Steckdosen umfassen kann.

Die Steckdosenleiste 7 umfasst des Weiteren einen Netzschalter 8, mit welchem die in die Steckdosenleiste 7 eingesteckten Geräte stromlos geschaltet werden können.

Das Gehäuse der Steckdosenleiste 7 sowie das Gehäuse 9 der Durchgangssteckdose 4 sind über die Leitung 2 untrennbar miteinander verbunden, können also nicht voneinander getrennt werden, ohne eines der beiden Gehäuse mit einem Werkzeug zu öffnen oder aufzubrechen.

Fig. 3 zeigt eine perspektivische Ansicht auf die in Fig. 1 und Fig. 2 dargestellte Durchgangssteckdose 4, welche über die Leitung 2 angeschlossen ist.

In dieser Ansicht ist das steckerseitige Ende der Durchgangssteckdose 4 mit dem Stecker 5 gezeigt.

Das Gehäuse besteht aus einem Gehäuseunterteil 13 und einem Gehäuseoberteil 10. Diese beiden Bauteile können verschraubt sein. Denkbar ist aber auch, die Gehäuseteile miteinander zu verschweißen oder zu verkleben.

Benachbart zum Stecker 5 ist eine Abdeckung 11 angeordnet, die ein Sichtfenster 13 aufweist, welches Sicht auf eine Schmelzsicherung freigibt.

Die hinter der Abdeckung 11 sitzende Schmelzsicherung dient als Überlastschutz, kann beispielsweise für eine maximale Dauerlast von 16 A ausgelegt sein.

Ist nun der Stecker 5 wandseitig eingesteckt, ist die Abdeckung 11 nicht mehr zugänglich. Es ist somit sichergestellt, dass an der Abdeckung 11 nur im stromlosen Zustand manipuliert werden kann.

Fig. 4 zeigt eine weitere perspektivische Ansicht der Durchgangssteckdose, bei welcher das Gehäuse ausgeblendet ist.

Der Kontaktstift 17 ist über die Schmelzsicherung 14 mit dem Kontakt 18 verbunden.

Die Schmelzsicherung 14 sitzt in einem Sicherungshalter 15, welcher unterhalb der Komponenten der Schutzkontaktsteckdose angeordnet und über die in Fig. 3 dargestellte Abdeckung zugänglich ist.

Der Sicherungshalter 15 sitzt zwischen den Kontaktstiften des Steckers und einer Zugentlastung 16.

Im Gehäuse ist in diesem Ausführungsbeispiel eine Kindersicherung 23 integriert über welche die

Durchgangsöffnungen für die Kontakte des einzusetzenden Steckers verschlossen sind und erst dann freigegeben werden, wenn auf beiden Seiten gleichzeitig ein Kontaktstift eingeführt wird. Der grundsätzliche Aufbau einer solchen Kindersicherung 23 ist dem Fachmann bekannt.

Fig. 5 zeigt eine weitere Detailansicht des Überlastschutzes.

Zu erkennen ist eine Grundplatte 19 aus Metall.

Die Grundplatte 19 verfügt über Kontaktklemmen 21 und 22 über die sie auf einer Seite über eine Leitung 20 mit dem Kontaktstift und auf der anderen Seite mit dem Kontakt der Steckdose verbunden ist.

Fig. 6 zeigt eine weitere perspektivische Detailansicht der Durchgangssteckdose, in der nunmehr nur das Gehäuse, nicht aber die Abdeckung ausgeblendet ist.

Zu erkennen sind die zwei als Federkontakte ausgebildeten Kontakte 26, 27 des Sicherungshalters.

Die Abdeckung 11 weist einen Halter 25 für die Schmelzsicherung 14 auf.

Der Halter 25 ist im Wesentlichen als eine der Schmelzsicherung 14 angepasste Aussparung vorgesehen.

Wird nunmehr die Abdeckung 11 aus dem Gehäuse (ausgeblendet) entfernt, so wird hierbei automatisch auch die Schmelzsicherung 14 entnommen. Es ist mithin nicht möglich, die Abdeckung 11 einzeln zu entfernen, ohne dass hierbei die Schmelzsicherung 14 mit entnommen wird.

Fig. 7 zeigt eine weitere perspektivische Ansicht der Durchgangssteckdose 4.

In dieser Ansicht ist die Abdeckung (11 in Fig. 6) zusammen mit der Schmelzsicherung entnommen, so dass nunmehr der Sicherungshalter 15 zu erkennen ist.

Fig. 8 zeigt eine Ansicht der Durchgangssteckdose.

Neben einer etwas anderen Form des Gehäuses 9 ist wandseitig an der Steckdose 6 ein Einsteckschutz 24 in Form eines etwa um den halben Umfang der Steckdose 6 laufenden Steges angeordnet.

Der Einsteckschutz verhindert, dass Bauteile mit einem größeren Gehäuse als ein normaler Stecker eingesteckt werden können.

So kann insbesondere die zuvor dargestellte Durchgangssteckdose selbst nicht in eine andere Durchgangssteckdose eingesteckt werden, was die Sicherheit weiter verbessert, da unzulässige Kaskadierungen verhindert werden.

Bezugnehmend auf Fig. 9 und Fig. 10 soll eine Durchgangssteckdose gemäß der Erfindung erläutert werden.

Fig. 9 zeigt eine Durchgangssteckdose, die vom Aufbau her im Wesentlichen der in Fig. 1 bis Fig.3 dargestellten Durchgangssteckdose entspricht.

Im Unterschied zu der in Fig. 4 bis Fig. 7 dargestellten Ausführungsvariante , die nicht Teil der Erfindung ist, ist anstelle einer Schmelzsicherung eine Thermosicherung 28 in das Gehäuse 9 der Durchgangssteckdose 4 integriert. Zur besseren Sichtbarkeit ist in der Ansicht gemäß Fig. 9 eine hintere Gehäusehälfte ausgeblendet.

Über die Thermosicherung 28 wird der Strom eines Anschlusses der Steckdose geführt.

Wie in der Schnittansicht gemäß Fig. 10 zu erkennen, weist die Thermosicherung 28 einen Rückstellstift 29 als Rückstellmittel auf, welcher zumindest im ausgelösten Zustand steckerseitig aus dem Gehäuse 9 der Durchgangssteckdose 4 heraussteht.

Durch die Thermosicherung 28 wird sowohl die Durchgangssteckdose 4, als auch die an dem Verlängerungskabel angeordnete Steckdose (3 in Fig. 1) bzw. Steckdosenleiste stromlos geschaltet.

Nach Beseitigen der Überlast kann der Benutzer den Rückstellstift 29 wieder in das Gehäuse drücken und so die Funktion des Verlängerungskabels wieder herstellen.

Die Verwendung einer Thermosicherung ermöglicht gegenüber der eingangserwähnten Schmelzsicherung eine komfortablere Ausgestaltung des Verlängerungskabels.

Durch die Erfindung konnte ein einfach und sicher aufgebautes Sicherungskabel bereitgestellt werden, bei dem die wandseitige Steckdose nicht blockiert wird.

### Bezugszeichenliste

- 1: Verlängerungskabel
- 2: Leitung
- 3: Steckdose
- 4: Durchgangssteckdose
- 5: Stecker
- 6: Steckdose
- 7: Steckerleiste
- 8: Schalter
- 9: Gehäuse
- 10: Gehäuseoberteil
- 11: Abdeckung
- 12: Sichtfenster
- 13: Gehäuseunterzeit
- 14: Schmelzsicherung
- 15: Sicherungshalter
- 16: Zugentlastung
- 17: Kontaktstift
- 18: Kontakt
- 19: Rundplatte
- 20: Leitung
- 21: Kontaktklemme
- 22: Kontaktklemme
- 23: Kindersicherung
- 24: Einsteckschutzfunktion
- 25: Halter
- 26: Kontakt
- 27: Kontakt
- 28: Thermosicherung
- 29: Rückstellstift

## Patentansprüche

1. Verlängerungskabel (1) für eine
Schutzkontaktsteckdose, umfassend einen Stecker (5), ein Kabel (2) sowie zumindest eine mit dem Kabel verbundene erste Steckdose (3), welche Teil einer Steckdosenleiste (7) ist, wobei der Stecker (5) ein Gehäuse umfasst und mit dem in das Gehäuse geführten Kabel (2) mit der ersten Steckdose (3) verbunden ist, wobei in dem Gehäuse des Steckers (5) eine weitere Steckdose (6) angeordnet ist und wobei die weitere Steckdose (6) auf einer dem Stecker (5) gegenüberliegenden Seite angeordnet ist, so dass die weitere Steckdose (6) als Durchgangssteckdose (4) ausgebildet ist und es ermöglicht, dass an der Stelle einer Wandsteckdose, in welche das Verlängerungskabel (1) eingesetzt wird, weiter Geräte eigesteckt werden können,
**dadurch gekennzeichnet, dass** die Steckdosenleiste (7) einen Netzschalter (8) umfasst, mit welchem in der Steckdosenleiste eingesteckte Geräte stromlos geschaltet werden können,
und dass die weitere Steckdose (6) im Gehäuse des Steckers (5) mit einem Einsteckschutz (24) umgeben ist, der das Einstecken eines Gehäuses mit größeren Abmessungen als ein Stecker blockiert,
und wobei die Durchgangssteckdose (4) ein Gehäuse (9) umfasst, welches aus einem Gehäuseunterteil (13) und einem Gehäuseoberteil (10) besteht, und wobei eine Thermosicherung (28) in das Gehäuse (9) der Durchgangssteckdose (4) integriert ist.

2. Verlängerungskabel (1) nach Anspruch 1, **dadurch**
**gekennzeichnet dass** im Stecker (5) ein als die Thermosicherung (28) ausgebildeter Überlastschutz angeordnet ist, wobei der Überlastschutz über eine Gehäuseseite zugänglich ist, auf welcher der Stecker (5) angeordnet ist, und wobei der Überlastschutz stromseitig sowohl vor der Steckdose am Ende des Kabels (2) als auch vor der weiteren Steckdose (6), die in dem Gehäuse des Steckers (5) integriert ist, angeordnet ist, so dass durch den als Thermosicherung (28) ausgebildeten Überlastschutz sowohl die erste Steckdose (3) als auch die Durchgangssteckdose (4) stromlos schaltbar ist.

3. Verlängerungskabel nach Anspruch 2, **dadurch gekennzeichnet, dass** die Thermosicherung (28) über ein aus dem Gehäuse einer Durchgangssteckdose herausschauendes Rückstellelement (29) rückstellbar ist.

4. Verlängerungskabel nach einem der vorstehenden Ansprüche, **dadurch gekennzeichnet, dass** das Gehäuse des Steckers (5) über das Kabel (2) direkt mit einem Gehäuse der ersten Steckdose (3) verbunden ist.

## Claims

1. An extension cable (1) for a safety socket, comprising a plug (5), a cable (2), as well as at least one first socket (3), which is connected to the cable and which is part of a socket strip (7), wherein the plug (5) comprises a housing and is connected to the first socket (3) by means of the cable (2) guided into the housing, wherein a further socket (6) is arranged in the housing of the plug (5), and wherein the further socket (6) is arranged on a side located opposite the plug (5), so that the further socket (6) is formed as connector socket (4) and makes it possible that equipment can further be plugged in at the site of a wall socket, into which the extension cable (1) is inserted, **characterized in that** the socket strip (7) comprises a power switch (8), by means of which equipment plugged into the socket strip can be disconnected from the power supply,
and that the further socket (6) is surrounded in the housing of the plug (5) with a plug-in protection (24), which blocks the plug-in of a housing with larger dimensions than a plug,
and wherein the connector socket (4) comprises a housing (9), which consists of a lower housing part (13) and an upper housing part (10), and wherein a thermal fuse (28) is integrated in the housing (9) of the connector socket (4).

2. The extension cable (1) according to claim 1, **characterized in that** an overload protection formed as the thermal fuse (28) is formed in the plug (5), wherein the overload protection is accessible via a housing side, on which the plug (5) is arranged, and wherein the overload protection is arranged on the side upstream of the socket at the end of the cable (2) as well as upstream of the further socket (6), which is integrated in the housing of the plug (5), so that the first socket (3) as well as the connector socket (4) can be disconnected from the power supply by means of the overload protection formed as thermal fuse (28) .

3. The extension cable according to claim 2, **characterized in that** the thermal fuse (28) can be reset via a resetting element (29), which sticks out from the housing of a connector socket.

4. The extension cable according to any one of the preceding claims, **characterized in that** the housing of the plug (5) is connected directly to a housing of the first socket (3) via the cable (2).

## Revendications

1. Rallonge électrique (1) pour une prise de courant de sécurité, comprenant une fiche (5), un câble (2) et au moins une première prise de courant (3) reliée au câble, faisant partie intégrante d'une rallonge multiprise (7), la fiche (5) comprenant un boîtier et étant reliée au câble (2) doté de la première prise de courant (3) et guidé dans le boîtier, une autre prise de courant (6) étant disposée dans le boîtier de la fiche (5) et l'autre prise de courant (6) étant disposée sur un côté opposé à la fiche (5), de telle sorte que l'autre prise de courant (6) soit conçue comme prise de traversée (4) et permette de pouvoir brancher d'autres appareils à l'endroit d'une prise de courant murale dans laquelle la rallonge électrique (1) est introduite, **caractérisée en ce que** la rallonge multiprise (7) comprend un interrupteur secteur (8), permettant de mettre hors tension des appareils branchés dans la rallonge multiprise,
et **en ce que** l'autre prise de courant (6) dans le boîtier de la fiche (5) est entourée d'une protection contre le branchement (24), permettant de bloquer le branchement d'un boîtier de grandes dimensions en tant que fiche,
et la prise de traversée (4) comprenant un boîtier (9) qui se compose d'une partie inférieure (13) et d'une partie supérieure (10), et un fusible thermique (28) étant intégré dans le boîtier (9) de la prise de traversée (4).

2. Rallonge électrique (1) selon la revendication 1, **caractérisée en ce qu'**une protection contre les surcharges, conçue comme fusible thermique (28), est disposée dans la fiche (5), la protection contre les surcharges étant accessible par un côté du boîtier, sur lequel la fiche (5) est disposée, et la protection contre les surcharges étant disposée côté courant aussi bien devant la prise de courant à l'extrémité du câble (2) que devant l'autre prise de courant (6) qui est intégrée dans le boîtier de la fiche (5), de telle sorte que la première prise de courant (3) comme la prise de traversée (4) puissent être mises hors tension par la protection contre les surcharges, conçue comme fusible thermique (28).

3. Rallonge électrique selon la revendication 2, **caractérisée en ce que** le fusible thermique (28) peut être remis dans sa position initiale par un élément de rappel (29) dépassant du boîtier d'une prise de traversée.

4. Rallonge électrique selon l'une des revendications précédentes, **caractérisée en ce que** le boîtier de la fiche (5) est relié directement à un boîtier de la première prise de courant (3) par le câble (2).
